# FASCICULE DE BREVET EUROPEEN

(11) **EP 0 732 273 B1**
(45) Date de publication et mention de la délivrance du brevet: **02.05.1997**
(21) Numéro de dépôt: 96400352.9
(22) Date de dépôt: 20.02.1996
(51) Int. Cl.: B65D 47/42, B65D 83/14, B65D 83/76

(54) **Applicateur de produit de consistance visqueuse, comportant un organe de distribution poreux**
Ein poröses Spenderelement enthaltender Aufträger eines zähflüssigen Produktes
Pasty product applicator comprising a porous dispensing device

(30) Priorité: 17.03.1995 FR 9503147
(43) Date de publication de la demande: 18.09.1996
(73) Titulaire: L'OREAL, 75008 Paris (FR)
(72) Inventeur: de Laforcade, Vincent, F-78120 Rambouillet (FR)
(74) Mandataire: Lhoste, Catherine

(56) Documents cités:
- EP-A- 0 155 349
- EP-A- 0 167 657
- EP-A- 0 374 339
- FR-A- 2 647 034

## Description

La présente invention se rapporte à un applicateur de produit crémeux, pâteux ou se présentant sous forme de mousse, ayant un organe d'application poreux rigide, servant d'élément applicateur du produit sur la surface devant recevoir le produit, selon la première partie de la revendication 1 (EP-A-0 155 349).

Plus précisément, la présente invention se rapporte à un applicateur de pâte, crème, de mousse ou gel, notamment un applicateur destiné à l'application, par voie topique, sur la peau d'un utilisateur d'un produit à action cosmétique ou dermopharmaceutique, tel qu'une crème déodorante, parfumante, amincissante ou épilatoire, une crème pour le visage, ou encore un gel pour traiter le cuir chevelu.

Dans le cas particulier de produit déodorant ou antitranspirant, on a déjà proposé d'assurer l'application du produit au moyen d'un bâton solide, dit "raisin", contenant l'actif à appliquer sur la peau de l'utilisateur ; ce raisin est conditionné, habituellement, dans un étui permettant son déplacement sur la peau au fur et à mesure de sa consommation.

Les inconvénients d'une telle présentation sont, d'une part, la nécessité pour le conditionnement du produit d'outillages spéciaux et onéreux et, d'autre part, la conservation du raisin qui n'est généralement pas parfaitement assurée. En effet, la composition solide utilisée contient un important pourcentage d'alcool et le conditionnement n'est généralement pas suffisamment étanche pour empêcher l'évaporation de l'alcool, et donc le dessèchement du produit. Il se produit donc une dégradation du raisin qui rend inutilisable le produit, notamment en fin de consommation. En outre, le confort d'utilisation n'est pas parfaitement satisfaisante par manque de souplesse du raisin. De plus, notamment sur les zones sensibles du corps comme les aisselles, les compositions connues donnent une impression d'application grasse. En résumé, l'utilisateur souhaite une application douce et non grasse du produit déodorant avec un effet rafraîchissant.

On a déjà proposé de remédier à ces inconvénients en proposant un applicateur du type flacon, qui contient une composition liquide, ce flacon étant surmonté d'une tête de distribution portant un dôme distributeur réalisé en un matériau poreux rigide servant d'élément applicateur. Ce type d'applicateur est décrit, par exemple, dans les documents EP-A-0 167 657 et FR-A-2 647 034.

Selon le document EP-A-0 155 349 l'applicateur comporte des moyens de compression assistant le passage du produit par capillarité.

L'inconvénient de ce type de conditionnement est double : d'une part, pour assurer la fermeture du flacon lorsque le produit n'est pas utilisé, il est nécessaire de prévoir une tête de distribution relativement compliquée, ce qui augmente de façon importante le coût du conditionnement d'autre part, pour appliquer le produit sur la peau, il est nécessaire, d'effectuer une action préalable amenant le liquide dans le dôme poreux. Dans ces deux documents antérieurs, cette action consiste en un retournement préalable du flacon pour que le produit descende par gravité dans le dôme poreux (tête en bas). En outre, ce type de conditionnement nécessite une composition peu visqueuse, en règle générale à forte teneur en alcool, ce qui limite d'une part l'emploi de nouvelles matières premières pour le formulateur. Par ailleurs, les compositions corporelles alcooliques ne sont pas très «cosmétiques» et risquent d'être mal supportées par le consommateur, notamment à peau sensible. D'autre part, lorsque cet applicateur se trouve couché, par exemple lors d'un voyage de l'utilisateur, il se produit des fuites de produit, notamment lorsque le capot de protection est mal fermé, ce qui est préjudiciable.

La présente invention permet d'éviter les inconvénients mentionnés ci-dessus en proposant le produit industriel nouveau qui consiste en un applicateur contenant un produit visqueux, d'application très douce ; cette application peut être effectuée aisément sur tous les endroits du corps humain, et plus spécialement sur les aisselles et les jambes, avec un étalement régulier et homogène du produit. Cet applicateur peut même être utilisé avec un mouvement de massage en vue de favoriser la pénétration du produit dans la peau.

Ainsi, la présente invention se rapporte selon la revendication 1 à un applicateur d'un produit de consistance visqueuse, comportant un réservoir de de produit et un organe d'application rigide comportant des pores communiquant entre eux dans toutes les directions caractérisé en ce que la porosité est telle que le passage du produit au travers des pores par gravité et/ou par capillarité est empêché pour le produit ayant une viscosité choisie, et en ce qu'il comprend, en outre, des moyens de compression du produit aptes à produire une pression suffisante sur le produit pour le pousser au travers des pores, lors de la distribution d'une dose de produit.

Avantageusement, les moyens de compression sont de nature mécanique et comportent, selon une première variante de réalisation, un piston associé à un moyen de manoeuvre du piston. Ce moyen de manoeuvre peut être constitué par une tige mobile en rotation, munie d'un filetage solidaire d'un élément d'actionnement tel qu'une molette, le filetage de la tige coopérant avec un filetage complémentaire pratiqué dans le piston.

Dans ce cas, l'élément d'actionnement de l'ensemble applicateur de l'invention a, avantageusement, une forme ovale ou allongée perpendiculairement à l'axe de rotation de la tige, de sorte que cet élément forme un bras de levier facilitant la remontée du piston, lors de l'utilisation.

L'organe d'application est avantageusement un dôme ayant une surface d'application continue, sensiblement convexe ou plane, pouvant comporter une légère dépression. Ce dôme distributeur peut être constitué d'un matériau fritté rigide, non déformable en céramique ou en plastique, obtenu notamment par compression à chaud de particules de matière plastique ou céramique. Ce fritté comporte des pores communiquant entre eux, de façon omnidirectionnelle, et a une porosité comprise allant de 1 µm à 500 µm, la gamme de porosité préférée s'étendant de 50 µm à 300 µm.

Le choix de la porosité est généralement effectué en tenant compte de trois paramètres : d'une part, du débit de passage désiré pour le produit à appliquer, d'autre part, de l'état de surface du dôme poreux, qui doit être compatible avec la surface à traiter, et enfin de la viscosité du produit. Pour définir la porosité, de façon connue, on mesure le débit de passage d'un produit à travers une épaisseur donnée du fritté sous une différence de pression prédéterminée et on en déduit la section équivalente d'une canalisation assurant le même débit dans les mêmes conditions. Cette section équivalente permet ainsi la détermination du diamètre moyen d'un pore quand on connaît statistiquement le nombre de pores par unité de surface du dôme.

Lorsque le dôme distributeur est réalisé en un fritté de matière plastique, il peut être constitué par des résines synthétiques telles que des polyéthylènes de haute ou basse densité, des polypropylènes ou des fluorures de polyvinyle. En variante, le dôme peut être réalisé, également, en une mousse synthétique rigide à cellules ouvertes.

Pour pouvoir effectuer une application du produit en toute douceur, le dôme a, avantageusement, une surface d'application dont la rugosité moyenne est choisie dans la gamme allant de 0,5 µm à 100 µm, et de préférence dans la gamme allant de 6 µm à 50 µm.

Selon une autre variante de réalisation intéressante, les moyens de compression peuvent comporter un gaz propulseur et une valve de distribution coopérant avec la tête de distribution. Cette valve est actionnée par l'utilisateur lors de l'application du produit sur la peau. On peut avantageusement prévoir que cette valve de distribution soit une valve à ouverture par basculement latéral de sa tige émergente. Le produit peut être renfermé dans une poche disposée à l'intérieur du réservoir, séparant le produit et le gaz propulseur. Dans ce cas, si le produit est un produit moussant, la poche contient, en outre un agent d'expansion de mousse tel que l'isobutane, par exemple.

Selon cette réalisation, le réservoir est un bidon cylindrique, dont le sommet porte une valve de distribution. Un moyen de fixation est prévu sur le bidon pour fixer une frette, cette dernière portant la tête de distribution.

Pour augmenter encore la douceur d'application du produit, des moyens de suspension élastiques peuvent être prévus, disposés, par exemple, entre l'organe d'application et le réservoir de produit, et plus particulièrement, entre l'organe d'application et la frette.

Dans la variante à gaz propulseur, les moyens de suspension peuvent avantageusement relier l'extrémité de la frette, qui est la plus éloignée de sa zone de fixation sur le bidon, à la périphérie du support du dôme distributeur. Dans ce cas, la frette et les moyens de suspension peuvent être constitués d'une paroi continue entourant la valve de distribution de la tête de distribution fixée sur le réservoir. Bien entendu, ces moyens de suspension pourraient également être réalisés de façon discontinue, par une pluralité de secteurs successifs, par exemple sous forme de languettes.

Selon un mode de réalisation particulièrement économique, la tête de distribution est réalisée d'une seule pièce par moulage de matière plastique. Avantageusement, la tête de distribution est, hormis les moyens de suspension du dôme distributeur, une pièce ayant un axe de révolution, qui est généralement l'axe du bidon.

Selon une autre variante encore de réalisation, les moyens de compression peuvent comporter une pompe de distribution coopérant avec un bras de levier articulé avec la tête de distribution. Cette pompe est actionnée par l'utilisateur lors de l'application du produit sur la peau.

Selon une autre variante, la pompe peut être une pompe à air, créant une surpression dans le réservoir, cette surpression agissant sur le produit pour en provoquer sa distribution.

La consistance du produit à appliquer est visqueuse ; avantageusement celle-ci est choisie dans la gamme allant de 50 mPa·s à 7 Pa·s, et de préférence dans la gamme allant de 90 mPa·s à 5 Pa·s.

L'invention a encore pour objet un déodorant selon la revendication 12 comportant un réservoir d'un produit déodorant ou antitranspirant, un organe d'application rigide du produit pourvu de pores communiquant entre eux dans toutes les directions la porosité est telle que le passage du produit au travers les pores par gravité et/ou capillarité est empêché pour le produit ayant une viscosité choisie, et des moyens de compression du produit aptes à produire une pression suffisante sur le produit pour assurer son passage à travers les pores, lors de l'application du produit.

Avantageusement, l'organe d'application a la forme d'un dôme.

Pour mieux faire comprendre la présente invention, on va en décrire maintenant, à titre d'exemples purement illustratifs et nullement limitatifs, deux modes de réalisation d'applicateurs conforme à l'invention, représentés sur les dessins annexés.

La figure 1 représente un applicateur, selon l'invention, en coupe axiale, selon un premier mode de réalisation de l'invention, en position de stockage.

La figure 1a est une vue selon la direction Ia-Ia de la figure 1.

La figure 2 représente, en coupe axiale, un second mode de réalisation d'un applicateur de l'invention.

Ainsi, l'applicateur 1 montré sur la figure 1, comporte un réservoir 2 renfermant un produit P, par exemple une crème désodorisante et comportant un corps cylindrique 9 ayant un axe longitudinal A. La section du corps perpendiculaire à l'axe peut être circulaire, mais on préfère, suivant la présente réalisation, une section ovale, pour des raisons expliquées plus loin.

Sur cette figure, ce corps cylindrique 9 comporte à une de ses extrémités une tête de distribution 3 munie d'un organe d'application 4 poreux, rigide et non déformable, en forme de dôme. Cette tête 3 comporte, en outre, une zone 28 de diamètre réduit qui constitue le siège d'un capot de protection 29, dont la section interne correspond à la section externe de la zone 28. La deuxième extrémité du corps 9, opposée à l'organe 4, comporte un élément d'actionnement 10 en forme de poignée allongée, de même section ovale que le réservoir, cette poignée étant montée pivotante autour de l'axe A de l'ensemble.

La paroi 10a latérale de l'élément d'actionnement 10 constitue une surface de préhension qui est accessible sur toute la périphérie de l'élément 10. Un utilisateur peut ainsi saisir l'élément 10 et le faire pivoter autour de l'axe A, comme symbolisé sur la figure 1 par la flèche F.

En particulier, l'élément 10 offre des zones d'appui préférentielles, repérées sur la figure 1a, sur lesquelles on va appliquer une force symbolisée par deux flèches Fₐ. On comprend que le couple de forces Fₐ que l'on exerce, peut être un couple important, du fait de la forme allongée de l'élément 10.

Comme représenté sur la figure 1, le corps 9 comporte intérieurement un piston 6 dont la section correspond précisément à la section interne du corps 9. Ce piston 6 comporte en son centre un orifice 20 taraudé 12a, traversé par une tige 8 muni d'un filetage 12. Cette tige 8 s'étend sur presque toute la hauteur du corps 9. La tige 8 est montée librement en rotation autour de l'axe A de l'ensemble, tout en étant immobilisée axialement, grâce à un épaulement 8a tronconique de la paroi de fond 22 du corps 9. Cette paroi 22 présente une forme adaptée pour recevoir la tête tronconique 13 de la tige filetée 8. En effet, la paroi de fond 22 comporte un orifice 14 prolongé vers le bas par un bord tronconique 15, formant un palier pour la partie tronconique de la tête 13 de la tige 8. Le bord tronconique 15 est raccordé à une partie plane 23 de la paroi de fond 22. L'épaulement 8a est entouré d'une manchette élastique 16, pour assurer l'étanchéité de l'intérieur du réservoir 2 vis-à-vis de l'extérieur, empêchant ainsi toute pénétration d'air ambiant qui pourrait entraîner le dessèchement ou la dégradation du produit conditionné.

La tête 13 de la tige 8 est solidaire de l'élément d'actionnement 10. En effet, cette tête se raccorde à un plateau 24 de forme ovale de même dimension que la section du corps 9. Les bords de ce plateau 24 se raccordent à la paroi 10a latérale de l'élément d'actionnement 10. Le fond de l'élément 10 est fermé par un plateau 10b qui a la même forme et la même dimension que le plateau 24.

La partie plane 23 du fond 22 et le plateau 24 sont pourvus de systèmes bossage 25/partie en creux 26, disposés l'un en vis-à-vis de l'autre et coopérant l'un avec l'autre, ce système permettant à l'utilisateur de repositionner aisément l'élément d'actionnement 10 dans le prolongement du corps 9.

En outre, le piston 6 comporte à sa périphérie une lèvre d'étanchéité 6a qui s'appuie fortement contre la paroi latérale du corps 9, et assure une étanchéité parfaite entre le réservoir 2 et le volume 2a défini entre le piston 6 et le fond 22.

Conformément à un aspect intéressant de l'invention, le pas de vis de la tige 8 est choisi en fonction de la viscosité du produit et de la taille des pores 5 de l'organe d'application 4 : pour un produit de viscosité élevée et une taille de pores faible, le pas de vis doit être faible, et inversement.

L'organe d'application peut être constitué d'un matériau fritté céramique ou plastique, notamment d'un matériau obtenu par compression à chaud de particules ; par exemple, on peut utiliser un fritté obtenu par compression de billes calibrées de polyéthylène, ce fritté ayant une porosité comprise entre 1 µm et 200 µm. Pour cette gamme de porosité, le pas de vis doit être faible.

Dans l'exemple considéré, l'organe d'application 4 a une porosité de 40 µm environ. Sa face externe 7 a une forme bombée dont la convexité est tournée vers l'extérieur. La rugosité de la surface 7 du dôme 4 est telle que la moyenne Rₐ des écarts de rugosité est de l'ordre de 15 µm ; Rₐ est la moyenne arithmétique des écarts entre la surface réelle et la surface médiane ; cette moyenne arithmétique est donnée par la formule:${\text{R}}_{\text{a}} {\text{=}}^{\text{1}} {\text{/l}}_{\text{m}} \text{0} {\text{I}}_{\text{m}} \text{|f(x)| dx}$ dans laquelle f(x) est la mesure de la distance de la surface réelle à la surface médiane en un point x de longueur lₘ, mesurée à l'aide d'un appareil «SURFTEST 301» commercialisé par la société MITUTOYO.

Le produit P contenu dans le réservoir 2 a une viscosité de 120 mPa·s environ.

Cet applicateur permet une application douce et aisée sur une zone large de la peau, par exemple sur les aisselles.

Sur la figure 2 on a désigné par la référence 101 l'applicateur de produit de consistance visqueuse selon une autre variante de réalisation de l'invention.

En se référant à cette figure, on voit que l'on a désigné par 102 le réservoir pressurisé de l'applicateur. Ce réservoir est un bidon cylindrique de section droite circulaire, dont le sommet est conformé en une ogive 110, qui porte, à sa partie supérieure, une coupelle de valve 112 solidarisée du bidon par un bourrelet de sertissage 114. La coupelle de valve porte, selon son axe A, une valve de distribution 120 comportant une tige émergente 122 ; l'ouverture de la valve 120 s'effectue par basculement latéral de la tige émergente 122.

Dans la zone de jonction de l'ogive 110 avec la paroi cylindrique du réservoir 102, on voit une gorge d'encliquetage périphérique 116.

Dans le réservoir 102, est conditionné sous pression le produit, par exemple un gel d'épilation. Ce gel a une viscosité d'environ 300 mPa·s. La pressurisation du réservoir peut être réalisée, soit en mettant directement le produit en contact avec le gaz propulseur, soit en séparant le produit et le gaz propulseur par un piston mobile ou par une poche souple déformable, ce qui libère, dans ce dernier cas, de l'obligation d'utiliser l'applicateur dans une position déterminée, soit valve en haut, soit valve en bas.

Sur le réservoir est fixé une tête de distribution 103, qui comporte, d'une part, une frette cylindrique 118, et d'autre part, une seconde coupelle 124, qui constitue le support de l'organe d'application 104 en forme de dôme, constitué d'un matériau semblable à celui décrit à la figure 1. Cette frette comporte intérieurement, à sa base, un bourrelet d'encliquetage annulaire 117, qui est destiné à coopérer avec la gorge d'encliquetage 116.

La tête de distribution 103 comporte, en outre, un élément souple 130, qui relie la coupelle 124 et la frette 118. L'élément souple 130 est formé par plusieurs languettes régulièrement reparties. La liaison frette - coupelle 124 est effectuée selon une zone arrondie 131, dont la convexité est tournée vers le bourrelet d'encliquetage 117. La frette 118 et l'élément souple 130 ont une forme générale cylindrique et sont disposés coaxialement. La frette est reliée à l'élément souple au niveau de son extrémité libre 119. En outre, l'élément souple 130 se raccorde à la coupelle 124 le long de sa bordure opposée à l'extrémité 119. Dans sa zone centrale, la coupelle 124 est solidaire d'un embout 126 creux de forme cylindrique. Cet embout comporte selon son axe un passage 128, dans lequel est engagée l'extrémité libre de la tige émergente 122 de la valve 120, pour obtenir un raccordement étanche entre cette tige et l'embout 126.

Des canaux 125 sensiblement radiaux sont ménagés entre la face interne du support 124 et la face inférieure du dôme distributeur 104, lesdits canaux pouvant être réalisés dans le dôme distributeur lui-même et/ou dans la paroi du support : ces canaux ont l'avantage d'assurer une bonne répartition du produit à distribuer. Ainsi, la face externe 107 du dôme distributeur 104 délivre uniformément du produit.

Un capot de protection 129 est prévu pour protéger l'organe d'application 104.

Pour mettre en oeuvre l'applicateur ci-dessus, l'utilisateur applique la face externe 107 du dôme 104 contre la surface à traiter, par exemple la peau à épiler d'une jambe. ll déplace alors latéralement l'applicateur. ll en résulte une force de friction qui entraîne la déformation de l'élément souple 130, et, par conséquent, un déplacement sensiblement radial de la coupelle 124, par rapport au réservoir 102 et par rapport à l'axe de la valve 120. Il s'en suit un basculement latéral de la tige 122 et donc une ouverture de la valve, avec éjection simultanée du gel d'épilation conditionné sous pression dans le réservoir 102. Le gel arrive sur la face interne 109 du dôme distributeur 104, puis il se répartit sur toute cette face interne et, sous l'effet de la pression de distribution, il traverse le fritté constitutif du dôme 104 pour venir affleurer sur la face externe 107 de ce dôme.

Le gel est alors distribué par friction sur la jambe ; lors d'un excès de produit, la force de friction diminue, ce qui entraîne la fermeture de la valve 120 sous l'effet du moyen de rappel élastique, prévu à l'intérieur de la valve.

L'utilisation de cet applicateur est particulièrement fiable, et il ne peut y avoir de fuite. En outre, l'agrément d'une application topique au moyen de cet applicateur est très satisfaisante, car l'utilisateur ressent une application douce et non grasse avec un effet de fraîcheur. Par ailleurs, l'application peut être effectuée directement sans retournement préalable de l'applicateur.

## Revendications

1. Applicateur (1, 101) d'un produit (P) de consistance visqueuse, comportant un réservoir (2, 102) de produit et un organe d'application rigide (4, 104) comportant des pores (5, 105) communiquant entre eux dans toutes les directions, caractérisé en ce que, la porosité est telle que le passage du produit au travers des pores (5, 105) par gravité et/ou par capillarité est empêché pour le produit (P) ayant une viscosité choisie et en ce qu'il comprend, en outre, des moyens de compression (M₁, M₂) du produit, aptes à produire une pression suffisante sur le produit (P) pour le pousser au travers des pores (5, 105), lors de la distribution d'une dose de produit.

2. Applicateur selon la revendication 1, caractérisé en ce que les moyens de compression (M₁) comportent un piston (6) associé à un moyen de manoeuvre (8, 10) du piston.

3. Applicateur selon la revendication 2, caractérisé en ce que le moyen de manoeuvre est constitué par une tige (8) munie d'un filetage (12) solidaire d'un élément d'actionnement (10), le filetage (12) de la tige (8) coopérant avec un filetage complémentaire (14) du piston (6).

4. Applicateur selon la revendication 1, caractérisé en ce que les moyens de compression (M₂) comportent un gaz propulseur et une valve de distribution (120) coopérant avec l'organe d'application (4, 104).

5. Applicateur selon l'une des revendications précédentes, caractérisé en ce que l'organe d'application (4, 104) a une porosité choisie dans la gamme allant de 1 µm à 500 µm.

6. Applicateur selon l'une des revendications précédentes, caractérisé en ce que l'organe d'application (4, 104) a une porosité choisie dans la gamme allant de 50 µm à 300 µm.

7. Applicateur selon l'une des revendications précédentes, caractérisé en ce que l'organe d'application (4, 104) a une surface (7, 107) dont la rugosité moyenne Rₐ est choisie dans la gamme allant de 0,5 µm à 100 µm.

8. Applicateur selon l'une des revendications précédentes, caractérisé en ce que l'organe d'application (4, 104) a une surface (7, 107) dont la rugosité moyenne Rₐ est choisie dans la gamme allant de 6 µm à 50 µm.

9. Applicateur selon l'une des revendications précédentes, caractérisé en ce que la viscosité du produit (P) est choisie dans la gamme allant de 50 mPa·s à 7 Pa·s.

10. Applicateur selon l'une des revendications précédentes, caractérisé en ce que la viscosité du produit (P) est choisie dans la gamme allant de 90 mPa·s à 5 Pa·s.

11. Applicateur selon l'une des revendications précédentes, caractérisé en ce qu'en outre, des moyens de suspension élastique (130) sont disposés entre la tête de distribution (103) et le réservoir (102).

12. Déodorant comportant un réservoir (2, 102) d'un produit déodorant (P), un organe d'application rigide (4, 104) du produit pourvu de pores (5, 105) communiquant entre eux dans toutes les directions, caractérisé en ce que la porosité est telle que le passage du produit au travers des pores par gravité et/ou capillarité est empêché pour le produit ayant une viscosité choisie, et en ce qu'il comprend, en outre, des moyens (M₁, M₂) de compression du produit, aptes à produire une pression suffisante sur le produit pour assurer son passage à travers les pores, lors de l'application du produit.

13. Déodorant selon la revendication 12, caractérisé en ce que l'organe d'application (4, 104) a la forme d'un dôme.

## Claims

1. Applicator (1, 101) for a product (P) of viscous consistency, including a product reservoir (2, 102) and a rigid application element (4, 104) having pores (5, 105) which communicate with one another in all directions, characterized in that the porosity is such that passage of the product through the pores (5, 105) under gravity and/or capillary action is prevented for the product (P) having a chosen viscosity, and in that it furthermore comprises means (M₁, M₂) for compressing the product, which can produce a sufficient pressure on the product (P) to push it through the pores (5, 105) when a dose of product is dispensed.

2. Applicator according to Claim 1, characterized in that the compression means (M₁) include a piston (6) associated with a means (8, 10) for operating the piston.

3. Applicator according to Claim 2, characterized in that the operating means consists of a rod (8) provided with a screw thread (12) integral with an actuation element (10), the screw thread (12) of the rod (8) cooperating with a complementary screw thread (14) on the piston (6).

4. Applicator according to Claim 1, characterized in that the compression means (M₂) include a propellant gas and a dispensing valve (120) cooperating with the application element (4, 104).

5. Applicator according to one of the preceding claims, characterized in that the application element (4, 104) has a pore size chosen from the range of 1 µm to 500 µm.

6. Applicator according to one of the preceding claims, characterized in that the application element (4, 104) has a pore size chosen from the range of 50 µm to 300 µm.

7. Applicator according to one of the preceding claims, characterized in that the application element (4, 104) has a surface (7, 107) whose mean roughness Rₐ is chosen from the range of 0.5 µm to 100 µm.

8. Applicator according to one of the preceding claims, characterized in that the application element (4, 104) has a surface (7, 107) whose mean roughness Rₐ is chosen from the range of 6 µm to 50 µm.

9. Applicator according to one of the preceding claims, characterized in that the viscosity of the product (P) is chosen from the range from 50 mPa·s to 7 Pa·s.

10. Applicator according to one of the preceding claims, characterized in that the viscosity of the product (P) is chosen from the range from 90 mPa·s to 5 Pa·s.

11. Applicator according to one of the preceding claims, characterized in that the elastic suspension means (130) are furthermore arranged between the dispensing head (103) and the reservoir (102).

12. Deodorant including a reservoir (2, 102) for a deodorant product (P), a rigid product-application element (4, 104) provided with pores (5, 105) which communicate with one another in all directions, characterized in that the porosity is such that passage of the product through the pores under gravity and/or capillary action is prevented for the product having a chosen viscosity, and in that it furthermore comprises means (M₁, M₂) for compressing the product, which can produce a sufficient pressure on the product to make it pass through the pores, when the product is applied.

13. Deodorant according to Claim 12, characterized in that the application element (4, 104) has the shape of a dome.

## Patentansprüche

1. Aufträger (1, 101) für ein Produkt (P) mit viskoser Konsistenz, der einen Vorratsbehälter (2, 102) für das Produkt und ein starres Auftrageorgan (4, 104) aufweist, das Poren (5, 105) hat, die miteinander in allen Richtungen in Verbindung stehen, dadurch gekennzeichnet, daß die Porosität so ist, daß der Durchtritt des Produktes durch die Poren (5, 105) hindurch durch Schwerkraft und/oder durch Kapillarwirkung für das Produkt (P) verhindert ist, das eine ausgewählte Viskosität aufweist, und daß er außerdem Druckbeaufschlagungsmittel (M₁, M₂) für das Produkt aufweist, die dazu eingerichtet sind, einen ausreichenden, auf das Produkt (P) einwirkenden Druck zu erzeugen, um es beim Ausgeben einer Dosis des Produktes durch die Poren (5, 105) hindurchzudrücken.

2. Aufträger nach Anspruch, dadurch gekennzeichnet, daß die Druckbeaufschlagungsmittel (M₁) einen Kolben (6) aufweisen, der einem Kolben-Betätigungsmittel (8, 10) zugeordnet ist.

3. Aufträger nach Anspruch 2, dadurch gekennzeichnet, daß das Betätigungsmittel von einem Ventilröhrchen (8) gebildet ist, das mit einem Außengewinde (12) versehen und fest mit einem Betätigungselement (10) verbunden ist, wobei das Außengewinde (12) der Stange (8) mit einem komplementären Gewinde (14) des Kolbens (6) zusammenwirkt.

4. Aufträger nach Anspruch 1, dadurch gekennzeichnet, daß die Druckbeaufschlagungsmittel (M₂) ein Treibgas und ein Spenderventil (120) aufweisen, das mit dem Auftrageorgan (4, 104) zusammenwirkt.

5. Aufträger nach einem der vorangehenden Ansprüche, dadurch gekennzeichnet, daß das Auftrageorgan (4, 104) einen Porositätsbereich aufweist, der von 1 µm bis 500µm reicht.

6. Aufträger nach einem der vorangehenden Ansprüche, dadurch gekennzeichnet, daß das Auftrageorgan (4, 104) einen Porositätsbereich aufweist, der von 50 µm bis 300 µm reicht.

7. Aufträger nach einem der vorangehenden Ansprüche, dadurch gekennzeichnet, daß das Auftrageorgan (4, 104) eine Oberfläche (7, 107) aufweist, deren mittlere Rauhigkeit Rₐ im Bereich ausgewählt ist, der von 0,5 µm bis 100 µm reicht.

8. Aufträger nach einem der vorangehenden Ansprüche, dadurch gekennzeichnet, daß das Auftrageorgan (4, 104) eine Oberfläche (7, 107) aufweist, deren mittlere Rauhigkeit Rₐ in dem Bereich ausgewählt ist, der von 6 µm bis 50 µm reicht.

9. Aufträger nach einem der vorangehenden Ansprüche, dadurch gekennzeichnet, daß die Viskosität des Erzeugnisses (P) in dem Bereich ausgewählt ist, der von 50 mPa s bis 7Pa s verreicht.

10. Aufträger nach einem der vorangehenden Ansprüche, dadurch gekennzeichnet, daß die Viskosität des Erzeugnisses (P) in dem Bereich ausgewählt ist, der von 90 mPa s bis 5 Pa s reicht.

11. Aufträger nach einem der vorangehenden Ansprüche, dadurch gekennzeichnet, daß außerdem elastische Aufhängungsmittel (130) zwischen dem Spenderkopf (103) und dem Vorratsbehälter (102) angeordnet sind.

12. Deodorant mit einem Vorratsbehälter (2, 102) für ein deodorierendes Produkt (P), und einem starrem Auftrageorgan (4, 104) für das Produkt, das mit Poren (5, 105) versehen ist, die miteinander in allen Richtungen in Verbindung stehen, dadurch gekennzeichnet, daß die Porosität derart ist, daß der Durchtritt des Produktes durch die Poren hindurch durch Schwerkraft und/oder Kapillarwirkung für das Produkt, das eine ausgewählte Viskosität aufweist, verhindert ist, und daß er außerdem Mittel (M₁, M₂) zur Druckbeaufschlagung des Produktes aufweist, die dazu eingerichtet sind, einen Druck zu erzeugen, der ausreicht, damit der Durchtritt des Produktes durch die Poren hindurch während des Auftragens des Produktes gewährleistet ist.

13. Deodorant nach Anpruch 12, dadurch gekennzeichnet, daß das Auftrageorgan (4, 104) die Form einer Kuppel aufweist.
